# EUROPÄISCHE PATENTSCHRIFT

(11) **EP 2 864 995 B1**
(45) Veröffentlichungstag und Bekanntmachung des Hinweises auf die Patenterteilung: **27.07.2016**
(21) Anmeldenummer: 12750346.4
(22) Anmeldetag: 06.08.2012
(51) Int. Cl.: H01H 51/22, H01F 7/16, H01H 50/54, H01H 3/00

(54) **SCHALTGERÄT MIT ELEKTROMAGNETISCHEM SCHALTSCHLOSS**
SWITCHING DEVICE WITH ELECTROMAGNETIC LATCHING MECHANISM
CONTACTEUR AVEC VERROU DE COMMUTATION ÉLECTROMAGNÉTIQUE

(43) Veröffentlichungstag der Anmeldung: 29.04.2015
(73) Patentinhaber: Siemens Aktiengesellschaft, 80333 München (DE)
(72) Erfinder: BINDL, Enrico, 09629 Burkersdorf/Mulde (DE); KRÄTZSCHMAR, Andreas, 92260 Ammerthal (DE); NEUBERT, Holger, 01099 Dresden (DE); BOHM, Johannes, 01187 Dresden (DE)
(86) Internationale Anmeldenummer: PCT/EP2012/065344
(87) Internationale Veröffentlichungsnummer: WO 2014/023326

(56) Entgegenhaltungen:
- EP-A2- 0 483 591
- WO-A1-2007/079767
- GB-A- 2 350 724

## Beschreibung

Die Erfindung bezieht sich auf ein Schaltgerät nach dem Oberbegriff des Anspruchs 1. Die Erfindung bezieht sich im Speziellen auf einen fernbetätigbaren Motorabgang mit Schalt- und Schutzfunktion, insbesondere auf eine integrierte Lösung, die sowohl das betriebsmäßige Schalten bei Normallast als auch das Abschalten im Überlast- oder Kurzschlussfall mittels eines Geräts ermöglicht.

Herkömmliche Schaltgeräte dieser Art sind üblicherweise mit zwei Antrieben ausgestattet, von denen einer für das betriebsmäßige Schalten und die Abschaltung im Überlastfall vorgesehen ist, während der andere Antrieb zur Schnellabschaltung im Kurzschlussfall dient. Zum betriebsmäßigen Schalten und Ausschalten bei Überlast ist insbesondere ein elektromagnetischer Reluktanzantrieb vorgesehen. Zur Schnellabschaltung im Kurzschlussfall dient dagegen ein mechanisches Schaltschloss, das mit einer oder mehreren Federn als Energiespeicher versehen ist. Nur mit einem solchen Schaltschloss sind derzeit die maximal zulässigen Ausschaltzeiten im Kurzschlussfall einzuhalten, die heute typischerweise auf 5 ms festgelegt sind.

Nachteiligerweise führt das Vorhandensein zweier Antriebe bei einem herkömmlichen Kompaktabzweig zu einem vergleichsweise großen Bauraum des Schaltgerätes sowie großer Masse und hohen Herstellungskosten. Insbesondere wird zum Auslösen des Schaltschlosses ein zusätzlicher Magnetauslöser benötigt. Nachteilig ist des Weiteren, dass das mechanische Schaltschloss nach dem Auslösen manuell und unmittelbar am Gerät gespannt werden muss. Das Schaltgerät kann somit nach der Schnellabschaltung nicht per Fernwartung in den Betriebszustand zurückversetzt werden. Zwar ist es grundsätzlich möglich, für das Spannen eines solchen Schaltschlosses einen weiteren Antrieb (z.B. einen Schrittmotor mit Getriebe) vorzusehen. Dieser würde aber die Herstellungskosten, die Masse und den Bauraum eines solchen Schalters nachteiligerweise weiter vergrößern.

Ein Leistungsschalter nach dem Oberbegriff des Anspruchs 1 ist DE 103 39 214 B4 bekannt. In diesem Dokument sind jedoch keine Mittel zur Schnellabschaltung im Kurzschlussfall offenbart.

Aus EP 0 483 591 A2 ist ein Niederspannungsschaltgerät bekannt, das ein ein- oder mehrpoliges Kontaktsystem mit einer entsprechenden Zahl an Festkontakten und beweglichen Kontakten umfasst. Die beweglichen Kontakte sind mittels eines Magnetankers beweglich. Das Niederspannungsgerät weist mindestens eine Magnetspule und einen Sollschaltauslöser auf, wobei der Magnetanker bistabil arbeitet. Des Weiteren ist das Niederspannungsschaltgerät mit einer Überstromschutzschaltung versehen, durch die bei Auftreten eines Überstromes oberhalb eines Grenz-Überstromes auf mindestens einen geschalteten Pol nach einer mit einer minimal möglichen zeitlichen Verzögerung eine Gleichstromerregung der Magnetspule hervorruft.

WO 2007/079767 A1 offenbart ein Verfahren zum Betrieb eines Schaltgeräts, das zumindest einen elektromagnetischen Antrieb umfasst. Der elektromagnetische Antrieb weist dabei einen beweglichen Anker auf, der zum Öffnen und Schließen zumindest eines Hauptkontaktes des Schaltgeräts ausgebildet ist. Der elektromagnetische Antrieb umfasst eine Erregerspule, die dazu geeignet ist, ein Magnetfeld zu erzeugen, das eine Bewegung eines Ankers hervorruft. Der Anker ist an einem Ende ferner mit einer Rückstellfeder versehen, die eine Kraft auf den Anker ausübt.

Aus GB 2 350 724 A ist ein Magnetaktuator bekannt, der zwei Magnetspulen umfasst, die in der Lage sind, einen Anker zwischen einer Öffnungs- und einer Schließposition zu bewegen. Der Anker kann durch Magnetkräfte, die ein Permanentmagnet auf den Anker ausübt, im Betrieb an den Anschlägen seines Hubwegs gehalten werden, so dass der Magnetaktuator insgesamt bistabil ist.

Der Erfindung liegt die Aufgabe zugrunde, ein Schaltgerät anzugeben, das sowohl das betriebsmäßige Ein- und Ausschalten sowie auch das Abschalten bei Überlast und die Schnellabschaltung im Kurzschlussfall ermöglicht, das dabei aber gleichzeitig besonders einfach und kompakt realisierbar ist. Wünschenswerte Eigenschaften des anzugebenden Schaltgeräts bestehen ferner darin, dass die Schnellabschaltung im Kurzschlussfall durch ein elektrisches Signal vornehmbar sein soll, dass das Schaltgerät nach der Schnellabschaltung selbsttätig oder durch Ferneinwirkung in den Betriebszustand rückstellbar sein sollte, und dass das Schaltgerät "failsave" (also auch Fehlerfall sicher betreiben) sein sollte.

Die obige Aufgabe wird erfindungsgemäß gelöst durch die Merkmale des Anspruchs 1. Das erfindungsgemäße Schaltgerät weist demnach ein Hauptkontaktsystem, eine elektromagnetische Antriebseinheit und ein Koppelglied auf. Das Hauptkontaktsystem dient zu reversiblen Schließen und Trennen eines Strompfades und umfasst hierzu mindestens einen Festkontakt und mindestens einen zugehörigen Bewegkontakt, wobei der Bewegkontakt zwischen zwei Schaltstellungen, nämlich einer Schließstellung und einer Öffnungsstellung gegenüber dem Festkontakt bewegbar ist. Vorzugsweise weist das Hauptkontaktsystem in an sich üblicher Bauform zwei über eine Schaltbrücke miteinander fest verbundene Bewegkontakte auf, wobei jeder Bewegkontakt mit einem zugehörigen Festkontakt korrespondiert und wobei die Bewegkontakte gemeinsam und gleichzeitig mit den zugehörigen Festkontakten in Anlage gebracht und von diesen abgehoben werden können. Das Schaltgerät kann zudem im Rahmen der Erfindung auch mehrpolig ausgeführt sein. Das Hauptkontaktsystem kann entsprechend mehrere zum gleichzeitigen Schließen oder Trennen der Strompfade vorgesehene Festkontakte und Bewegkontakte aufweisen.

Bei der elektromagnetischen Antriebseinheit handelt es sich um ein bipolares Magnetsystem, dessen Magnetkreis sowohl einen oder mehrere Permanentmagnete als auch Magnetspulen umfasst. Konkret weist die Antriebseinheit einen beweglichen Anker sowie eine erste ortsfeste Magnetspule und eine zweite ortsfeste Magnetspule auf. Durch Bestromung der Magnetspulen kann der Anker hierbei reversibel zwischen zwei Ankerlagen bewegt werden, wobei der Anker in jeder der beiden Ankerlagen durch den oder die Permanentmagnete des bipolaren Magnetsystems stabilisiert ist. Mithin handelt es sich bei der Antriebseinheit um ein an sich bistabiles Magnetsystem.

Das Koppelglied dient schließlich zur Übertragung einer Stellkraft von der Antriebseinheit auf den Bewegkontakt. Das Koppelglied ist hierzu zwischen einer Betriebsstellung und einer Auslösestellung bewegbar, wobei die Betriebsstellung des Koppelglieds mit der Schließstellung des Bewegkontakts, und die Auslösestellung des Koppelglieds mit der Öffnungsstellung des Bewegkontakts korrespondiert. Mit anderen Worten befindet sich das Koppelglied bei geschlossenem (an den Festkontakt anliegenden) Bewegkontakt regelmäßig in seiner Betriebsstellung und bei offenem (von dem Festkontakt abgehobenen) Bewegkontakt in der Auslösestellung. Das Koppelglied ist in zweckmäßiger Ausführung der Erfindung insbesondere fest mit dem Anker des Antriebssystems verbunden und zusammen mit diesem zwischen der Betriebsstellung und der Auslösestellung linear verschiebbar. In diesem Fall ist das Koppelglied insbesondere als Stößel ausgebildet.

Erfindungsgemäß stehen das Hauptkontaktsystem, die Antriebseinheit und das Koppelglied derart in Wirkbeziehung, dass der Bewegkontakt bei entregten (also zumindest im Wesentlichen unbestromten) Magnetspulen - trotz der an sich bistabilen Ausführung der Antriebseinheit - monostabil in der Öffnungsstellung gehalten ist. Somit kehrt der Bewegkontakt auch ggf. aus jeder anderen Kontaktstellung wieder in die Öffnungsstellung zurück, wenn und solange die Magnetspulen entregt sind.

Erfindungsgemäß ist das Schaltgerät weiterhin derart gestaltet, dass durch selektive Erregung der ersten Magnetspule der Bewegkontakt in die Schließstellung bewegbar ist. Der Strompfad wird mit anderen Worten bestimmungsgemäß dadurch geschlossen, dass die erste Magnetspule erregt (also bestromt) wird, während die zweite Magnetspule entregt wird oder in entregtem Zustand belassen wird. Diese Schaltfunktion entspricht im Wesentlichen der Funktionsweise eines Schützes. Die zum Schließen des Hauptkontaktsystems verwendete erste Magnetspule ist deshalb nachfolgend auch als "Schützspule" bezeichnet.

Die zweite Magnetspule dient dagegen zur Schnellabschaltung des Schaltgeräts bei einem Kurzschluss im Strompfad. Entsprechend ist das Schaltgerät derart ausgebildet, dass durch selektive Erregung (also Bestromung) der zweiten Magnetspule der Bewegtkontakt innerhalb einer für einen Kurzschluss in dem Strompfad zulässigen Maximalausschaltzeit in die Öffnungsstellung bewegbar ist, so dass der Stromfluss im Strompfad unterbrochen ist. Die genannte Maximalabschaltzeit beträgt hierbei insbesondere 5 ms. Die zur Schnellabschaltung verwendete zweite Magnetspule ist nachfolgend auch als "Kurzschlussauslöserspule" bezeichnet.

Zur Unterstützung der vorstehend beschriebenen Wirkbeziehung zwischen dem Hauptkontaktsystem, der Antriebseinheit und dem Koppelglied umfasst das Schaltgerät in bevorzugter Ausführung zusätzlich mindestens eine Kontaktfeder, die den Bewegkontakt in Richtung auf eine seiner beiden Schaltstellungen vorspannt. In alternativen Ausführungsformen der Erfindung kann der Bewegkontakt hierbei durch die Kontaktfeder entweder nach Art eines Leistungsschalters durch die Kontaktfedern in Richtung auf seine Schließstellung vorgespannt oder nach Art eines Schützes in Richtung auf die Öffnungsstellung vorgespannt sein.

Zusätzlich oder alternativ zu der Kontaktfeder weist das Schaltgerät vorzugsweise mindestens eine Rückdruckfeder auf, die das Koppelglied in Richtung auf die Auslösestellung vorspannt.

Bei Ausführungsformen des Schaltgeräts, die die Kontaktfeder(n) und die Rückdruckfeder(n) enthalten, wird die monostabile Lagerung des Bewegkontakts insbesondere durch das Zusammenspiel der von Kontaktfeder(n), Rückdruckfeder(n) und der Antriebseinheit auf den Bewegkontakt ausgeübten Kräfte erreicht.

Das erfindungsgemäße Schaltgerät hat insbesondere den Vorteil, dass sowohl das betriebsmäßige Schalten als auch die Überlastabschaltung und die Schnellabschaltung im Kurzschlussfall mittels eines einzigen elektromagnetischen Antriebs erfolgt, was eine kompakte, leichte und rationelle Herstellung des Schaltgeräts ermöglicht. Ein weiterer Vorteil des Schaltgerätes besteht darin, dass es im Fehlerfall von selbst in den abgeschalteten Zustand übergeht, aus dem es ohne weitere Maßnahmen elektrisch wieder eingeschaltet werden kann. Insbesondere sind keine manuellen Rücksetzvorgänge nach einer Schnellschaltung im Kurzschlussfall erforderlich. Auch die hohe Schaltgeschwindigkeit, die für die Schnellabschaltung im Kurzschlussfall erforderlich ist, wird maßgeblich dadurch unterstützt, dass das Schaltgerät infolge der Monostabilität der Öffnungsstellung diese im abgeschalteten Zustand selbsttätig anstrebt.

Die hohe Abschaltgeschwindigkeit wird überdies durch die gegebenenfalls vorhandene Rückdruckfeder(n) sowie optional durch die gegebenenfalls vorhandenen Kontaktfeder(n) unterstützt.

Bei dem Schaltgerät handelt es sich vorzugsweise um ein elektronisches Schaltgerät, d.h. um ein Schaltgerät mit einer elektronischen Ansteuerung und einer elektronischen Stromüberwachung, insbesondere einer elektronischen Auslösedetektion bei Überlast und Kurzschluss. Entsprechend umfasst das Schaltgerät einen elektronischen Steuerschaltkreis zur Ansteuerung der ersten Magnetspule und/oder der zweiten Magnetspule.

Um die Haltekraft der Antriebseinheit bei geschlossenem Schaltgerät möglichst auf ein erforderliches Minimalmaß zu beschränken und somit auch die Leistungsaufnahme des Schaltgeräts gering zu halten, ist der Steuerschaltkreis vorzugsweise dazu eingerichtet, nach dem Schließen des Schaltgeräts die erste Magnetspule durch einen getakteten Haltestrom teilzuerregen (also auf vergleichsweise geringem Niveau zu erregen), so dass der Bewegkontakt - insbesondere gerade noch sicher - in der Schließstellung gehalten ist. Die getaktete Teilerregung nimmt der Steuerschaltkreis hierbei insbesondere durch eine Pulsweitenmodulation der an die Schützspule angelegten Betriebsspannung vor.

Der Steuerschaltkreis ist des Weiteren vorzugsweise dazu eingerichtet, durch schaltungstechnische Maßnahmen die Abschaltzeit im Kurzschlussfall weiter zu reduzieren. Hierzu umfasst der Steuerschaltkreis in einer bevorzugten Ausführungsform eine Entregungsschaltung, die im Falle eines Kurzschlusses in dem Strompfad eine beschleunigte Entregung - der in diesem Fall abzuschaltenden - Schützspule sicherstellt. Die Erregungsschaltung umfasst in einer einfachen und effektiven Ausführungsform insbesondere als wesentlichem Bestandteil eine Zenerdiode und eine in Serie hierzu geschaltete Freilaufdiode, über die die Schützspule nach dem Abschalten überbrückt ist.

Ebenfalls zur weiteren Beschleunigung der Schnellabschaltung im Kurzschlussfall umfasst der Steuerschaltkreis vorzugsweise einen elektrischen Energiespeicher, insbesondere einen Kondensator, über den die Kurzschlussauslöserspule im Falle eines Kurzschlusses in dem Strompfad schnell und effektiv erregt werden kann. Der Energiespeicher wird seinerseits im Normalbetrieb des Schaltgeräts geladen, so dass seine Leistung im Kurzschlussfall sofort und in voller Höhe zur Verfügung steht.

Im Sinne eines effektiven Betriebs des Schaltgeräts wird die Kurzschlussauslöserspule ausschließlich für die Schnellabschaltung im Kurzschlussfall herangezogen, nicht aber für das betriebsmäßige Abschalten des Strompfades oder die Überlastabschaltung. In den letztgenannten Fällen wird vorzugsweise lediglich die Schützspule durch den Steuerschaltkreis entregt (abgeschaltet), während die Kurzschlussauslösespule in entregtem Zustand belassen wird. Der Bewegkontakt kehrt in diesem Fall selbsttätig, ggf. gestützt durch die Rückdruckfeder(n) und/oder die Kontaktfeder(n) in die monostabile Öffnungsstellung zurück.

Als weitere Maßnahme zur Beschleunigung der Schnellabschaltung im Kurzschlussfall liegt das Koppelglied in seiner Betriebsstellung vorzugsweise in einem von dem Bewegkontakt entkoppelten Zustand vor. Insbesondere ist das Koppelglied in seiner Betriebsstellung mit gewissem Abstand zu dem Bewegkontakt und den damit verbundenen Teilen angeordnet. Durch diese Entkopplung des Koppelgliedes von dem Bewegkontakt wird erreicht, dass das Koppelglied bei einem Kurzschluss in dem Strompfad - und entsprechender Erregung der Kurzschlussauslöserspule - zunächst ohne physikalischen Kontakt zu dem Bewegkontakt beschleunigt wird, so dass das Koppelglied bereits mit einem von Null verschiedenen Impuls mittelbar oder unmittelbar auf den Bewegkontakt stößt. Der Bewegkontakt wird hierdurch durch das Koppelglied besonders schnell beschleunigt, was den Zusammenbruch des Stromflusses im Strompfad begünstigt.

Als Sicherheitsmaßnahme ist des Weiteren mindestens eine der beiden Magnetspulen zweckmäßigerweise auch in entregtem Zustand nicht gänzlich unbestromt. Vielmehr werden die Schützspule und/oder die Kurzschlussauslöserspule auch in entregtem Zustand mit einem geringen Ruhestrom beaufschlagt. Die Überwachung des Ruhestroms, der so gering gewählt wird, dass er die Kraftverhältnisse in der Antriebskinematik nicht wesentlich beeinflusst, ermöglicht einen Rückschluss auf die Funktionsfähigkeit der Magnetspulen. Insbesondere wird ein etwaiger Leitungsbruch in einer der Magnetspulen anhand des in diesem Fall ebenfalls zusammenbrechenden Ruhestroms durch den Steuerschaltkreis frühzeitig erkannt.

Die Permanentmagneten des bipolaren magnetischen Antriebssystems sind vorzugsweise ortsfest an einem Joch des Magnetsystems angeordnet. Sie könnten im Rahmen der Erfindung grundsätzlich aber auch auf dem beweglichen Anker angebracht sein.

In einer besonders bevorzugten Ausführungsform der Erfindung ist das Schaltgerät insbesondere gekennzeichnet durch eine bipolare, bistabile elektromagnetische Antriebseinheit mit zwei ortsfesten Magnetspulen (nämlich eine Schützspule und eine Kurzschlussauslöserspule), ortsfesten Permanentmagneten und einem bewegten Anker. Des Weiteren umfasst das Schaltgerät eine elektronische Baugruppe zur Ansteuerung des bipolaren Magnetsystems. Der Schalter umfasst des Weiteren ein Hauptkontaktsystem, das entweder ohne Zusammenwirken mit dem Antrieb wie in einem typischen Leistungsschalter durch Kontaktfedern geschlossen gehalten wird, oder das ohne Zusammenwirken mit dem Antrieb wie bei einem Schütz geöffnet ist und durch den Antrieb geschlossen wird. Das Kontaktsystem, das Magnetsystem und in der Regel mindestens eine weitere Feder wirken hierbei derart zusammen,
- dass in entregtem Zustand der Magnetspulen das Kräftegleichgewicht aus Permanentmagneten, Kontaktfeder(n) und Rückdruckfeder(n) das Hauptkontaktsystem offenhält und für jeden Zustand, den die Komponenten des Schaltgeräts im Rahmen der Konstruktion einnehmen können, das Öffnen statisch sicher erzwingt,
- dass das betriebsmäßige Schließen des Hauptkontaktsystems durch Erregung der Schützspule erfolgt,
- dass das betriebsmäßige Geschlossenhalten des Hauptkontaktsystems durch getaktete Erregung der Schützspule erfolgt,
- dass ein betriebsmäßiges Öffnen des Hauptkontaktsystems durch Entregung (d.h. Abschalten der Spannung an) der Schützspule erfolgt,
- dass die Schnellabschaltung im Kurzschlussfall durch Abschalten der Spannung an der Schützspule und Erregung der Kurzschlussauslösespule realisiert wird,
- dass die Kurzschlussauslöserspule in diesem Fall aus einer separaten Energiequelle, beispielsweise einem Kondensator erregt wird, und
- dass im Kurzschlussfall die Schützspule mittels einer elektronischen Entregungsschaltung schnell entregt wird.

In weiteren Ausgestaltungsvarianten der Erfindung können
- der Anker und ein diesen und die Magnetspulen umgebendes Joch in geblechter oder ungeblechter Ausführung hergestellt werden,
- planare oder konzentrische Querschnitte für den Anker und den Gesamtausbau gewählt werden,
- die Permanentmagnete konzentrisch oder nur segmentweise im Koppelzweig oder an den Koppelzweigen des Magnetkreises angeordnet werden, und/oder
- das Koppelglied durch eine integrierte Übersetzungs- und Umlenkmechanik ergänzt werden.

Des Weiteren ist neben der normalen Bestromung der Magnetspulen auch für die Schützspule und den Schützbetrieb eine Bestromung aus einer Kondensatorladung möglich. Ferner kann das Koppelglied anstelle des linear verschiebbaren Stößels auch als rotatorisches System aufgebaut sein, um weitere Vorteile hinsichtlich Reibung und Dynamik zu erlangen. Schließlich kann die gegebenenfalls vorhandene Kontaktfeder auch über ein mitlaufendes Gegenlager zur Senkung des gesamten Kraftniveaus des Antriebs an das Koppelglied angebunden sein.

Mit dem erfindungsgemäßen Schaltgerät und dessen Ausgestaltungsvarianten werden insbesondere die Vorteile erreicht,
- dass nach einer Kurzschluss- oder Überlastauslösung eine Wiederinbetriebnahme aus der Ferne möglich ist,
- dass mit der bipolaren Antriebseinheit sehr kleine Abschaltzeiten im Kurzschlussfall zu erzielen sind,
- dass die Antriebseinheit so ausgelegt werden kann, dass die Halteleistung im eingeschalteten Zustand des Schaltgeräts sehr klein ist,
- dass das Schaltgerät sehr kompakt realisiert werden kann, und
- das die elektronische Kurzschlussauslöserfunktion ohne zusätzlichen Antrieb oder Aktor (zum Beispiel Magnetaktor oder Piezoaktor) erreicht wird.

Nachfolgend werden Ausführungsbeispielse anhand der Erfindung anhand einer Zeichnung näher erläutert. Darin zeigen:
- FIG 1: in einem grob schematischen Längsschnitt ein Schaltgerät mit einem Hauptkontaktsystem, einer bipolaren elektromagnetischen Antriebseinheit mit einem ortsfesten Joch, zwei darin ortsfest gehaltenen Magnetspulen und einem verschiebbaren Anker sowie mit einem Koppelglied in Form eines Stößels zur Übertragung einer Stellkraft von der Antriebseinheit auf das Hauptkontaktsystem bei geschlossenem Hauptkontaktsystem,
- FIG 2: in Darstellung gemäß FIG 1 das dortige Schaltgerät bei geöffnetem Hauptkontaktsystem,
- FIG 3: in einem schematisch vereinfachten elektrischen Schaltbild einen Steuerschaltkreis zur Ansteuerung der beiden Magnetspulen des Schaltgeräts gemäß FIG 1,
- FIG 4: in Darstellung gemäß FIG 1 eine alternative Ausführungsform des Schaltgeräts bei geschlossenem Hauptkontaktsystem,
- FIG 5: in Darstellung gemäß FIG 1 das Schaltgerät gemäß FIG 4 bei geöffnetem Hauptkontaktsystem, und
- FIG 6: in einem schematischen Längsschnitt eine weitere Ausführungsform des Hauptkontaktsystems.

Einander entsprechende Teile und Größen sind in allen Figuren stets mit gleichen Bezugszeichen versehen.

Die FIG 1 und 2 zeigen grob schematisch vereinfacht eine erste Ausführungsform eines Schaltgeräts 1, bei dem es sich um einen sogenannten Kompaktabzweig zur Versorgung eines Elektromotors mit einem Versorgungsstrom handelt. Das Schaltgerät 1 ermöglicht hierbei in einem einzigen Gerät sowohl das betriebsmäßige Ein- und Ausschalten unter Normallast als auch eine Überlastabschaltung sowie eine Schnellabschaltung im Fall eines Kurzschlusses.

Das Schaltgerät 1 umfasst ein Hauptkontaktsystem 2, eine Antriebseinheit 3 sowie ein Koppelglied 4.

Das Hauptkontaktsystem 2 dient zum reversiblen Schließen und Trennen eines Strompfades 10. Hierzu umfasst es zwei Festkontakte 11 und 12 sowie zwei Bewegkontakte 13 und 14. Der Festkontakt 11 ist hierbei an dem Ende einer stromzuführenden Stromschiene 15 angebracht, während der Festkontakt 12 an dem Ende einer stromabführenden Stromschiene 16 angebracht ist. Die beiden Bewegkontakte 13 und 14 sind in Gegenüberstellung zueinander an den Enden einer Schaltbrücke 17 angebracht. Die Schaltbrücke 17 ist zusammen mit den darin angebrachten Bewegkontakten 13 und 14 zwischen einer in FIG 1 dargestellten Schließstellung und einer in FIG 2 dargestellten Öffnungsstellung verschiebbar. In der Schließstellung gemäß FIG 1 liegen dabei der Bewegkontakt 13 an dem Festkontakt 11 und der Bewegkontakt 14 an dem zugehörigen Festkontakt 12 an, so dass über die Stromschiene 15, den Festkontakt 11, den Bewegkontakt 13, die Schaltbrücke 17, den Bewegkontakt 14, den Festkontakt 12 und die Stromschiene 16 eine elektrisch leitende Verbindung geschaffen und der Strompfad 10 somit geschlossen ist. In der Öffnungsstellung gemäß FIG 2 sind beide Bewegkontakte 13 und 14 von ihren jeweils zugehörigen Festkontakten 11 bzw. 12 abgehoben, so dass der Strompfad 10 unterbrochen ist.

Die Schaltbrücke 17 wird mittels einer Kontaktfeder 18 in Richtung auf die Stromschienen 15 und 16 beaufschlagt, so dass die Bewegkontakte 13 und 14 jeweils in Richtung auf ihre Schließstellung vorgespannt sind.

Die Antriebseinheit 3 ist durch ein bipolares Magnetsystem gebildet. Sie umfasst ein umlaufendes Joch 20, in dem zwei Magnetspulen aufgenommen sind. Die von dem Hauptkontaktsystem 2 abgewandte Magnetspule ist hierbei nachfolgend als (Schütz-)Spule 21 bezeichnet. Die dem Hauptkontaktsystem 2 zugewandte Magnetspule ist dagegen als (Kurzschlussauslöser-)Spule 22 bezeichnet. Zwischen den beiden fluchtend hintereinander angeordneten Spulen 21 und 22 sind mehrere Permanentmagnete 23 angeordnet. An den jeweils voneinander abgewandten Stirnseiten der Spulen 21 und 22 hat das Joch 20 jeweils einen als Polschuh 24 wirkenden Vorsprung, mit dem das Joch 20 geringfügig in das Innere der jeweils angrenzenden Spule 21 bzw. 22 hineinragt. Im Inneren der Spulen 21 und 22, und damit in dem axial von den Polschuhen 24 begrenzten Raum ist ein zylindrischer Anker 25 aus Weicheisen aufgenommen. Der Anker 25 hat eine den Raum zwischen den Polschuhen 24 wesentlich unterschreitende Länge und ist somit parallel zur Achse der Spulen 21 und 22 zwischen zwei Ankerstellungen reversibel verschiebbar. In einer in FIG 1 dargestellten ersten Ankerstellung taucht der Anker 25 vorrangig in die Schützspule 21 ein und liegt dabei stirnseitig an dem von dem Hauptkontaktsystem 2 abgewandten Polschuh 24 des Jochs 20 an. In der in FIG 2 dargestellten anderen Ankerstellung taucht der Anker 25 dagegen maßgeblich in die Kurzschlussauslöserspule 22 ein und liegt dabei stirnseitig an dem Hauptkontaktsystem 2 zugewandten Polschuh des Jochs 20 an.

Bei der Antriebseinheit 3 handelt es sich um ein an sich bistabiles Magnetsystem, in dem der Anker 25 infolge des von den Permanentmagneten 23 erzeugten Magnetflusses in seinen beiden Ankerlagen gemäß FIG 1 und gemäß FIG 2 stabilisiert wird, solange die Spulen 21 und 22 entregt, das heißt im Wesentlichen unbestromt sind. Der Anker 25 wird durch eine Rückdruckfeder 26 in die dem Hauptkontaktsystem 2 zugewandte Ankerstellung (gemäß FIG 2) vorgespannt.

In Hinblick auf das der Antriebseinheit 3 zugrunde liegende magnetische Funktionsprinzip wird auf DE 103 39 214 B4 und DE 101 46 899 A1 verweisen, wo ähnliche Magnetsysteme detailliert beschrieben sind.

Das Koppelglied 4 dient zur Übertragung einer Stellkraft von der Antriebseinheit 3 auf die Schaltbrücke 17, und somit zur Bewegung der Bewegkontakte 13 und 14 zwischen der Schließstellung und der Öffnungsstellung.

Das Koppelglied 4 besteht hier aus einem Stößel 28, der fest mit dem Anker 25 verbunden ist und somit mit diesem verschoben wird. In einer im Folgenden als "Betriebsstellung" bezeichneten Stellung des Stößels 28, die in FIG 1 dargestellt ist, ist der Stößel 28 zusammen mit dem Anker 25 gegenüber dem Hauptkontaktsystem 2 zurückgezogen, so dass das Freiende des Stößels 30 mit Abstand zu der Schaltbrücke 17 angeordnet ist. Die Bewegkontakte 13 und 14 werden hierbei unter Wirkung der auf die Schaltbrücke 17 drückenden Kontaktfeder 18 in ihre Schließposition bewegt.

Gemäß FIG 2 ist der Stößel 28 dagegen zusammen mit dem Anker 25 in eine "Auslösestellung" gegen die Schaltbrücke 17 vorgeschoben, so dass der Stößel 28 die Bewegkontakte 13 und 14 von den jeweils zugehörigen Festkontakten 11 und 12 abhebt.

Die in FIG 2 dargestellte Auslösestellung des Stößels 28 korrespondiert somit mit der Öffnungsstellung der Bewegkontakte 13 und 14.

Die Kontaktfeder 18 und die Rückdruckfeder 26 sind unter zusätzlicher Berücksichtigung der durch die Permanentmagneten 23 erzeugten Kräfte derart dimensioniert und angeordnet, dass der Stößel 28 zusammen mit dem Anker 25 bei entregten Spulen 21 und 22 stets die in FIG 2 dargestellte Auslösestellung einnimmt. Diese Stellung ist monostabil in dem Sinne, dass der Stößel 28 sich aus jeder anderen Position selbsttätig in die Auslösestellung bewegt, solange die Spulen 21 und 22 entregt sind. Somit befinden sich auch die Bewegkontakte 13 und 14 bei entregten Spulen 21 und 22 stets in ihrer - ebenfalls monostabilen - Öffnungsstellung.

Zum Schließen des Schaltgeräts 1, mithin zur Bewegung der Bewegkontakte 13 und 14 in ihre Schließstellung wird die Schützspule 21 mit einer Betriebsspannung beaufschlagt und somit angeregt. Hierdurch wird der Anker 25 unter Überwindung der durch die Rückdruckfeder 26 und die Permanentmagneten 23 ausgeübten Kräfte in die Ankerstellung gemäß FIG 1 ausgelenkt. Der Stößel 28 wird mit dem Anker 25 in seine Betriebsstellung mitgenommen. Unter dem Zurückweichen des Stößels 28 werden wiederum die Bewegkontakte 13 und 14 unter Wirkung der Kontaktfeder 18 in ihre Schließstellung bewegt.

Um das Schaltgerät 1 in effektiver Weise in seinem geschlossenen Zustand zu halten, und insbesondere um die Haltekraft der Antriebeinheit 3 auf ein erforderliches Mindestmaß zu beschränken, wird die Schützspule 21 nur zum Anziehen des Ankers 25 für eine vorgegebene Zeitspanne (Anzugzeit) ständig erregt. Vielmehr wird die Schützspule 21 in einer Haltephase nach Ablauf der Anzugzeit nur noch teilerregt, indem die Schützspule 21 mit einer pulsweitenmodulierten, und somit zeitlich getakteten Spannung beaufschlagt wird. Das Pulsweitenverhältnis dieser getakteten Haltespannung ist derart gewählt, dass der Anker 25 gerade noch sicher in der in FIG 1 dargestellten Ankerstellung gehalten wird.

Zum betriebsmäßigen Abschalten des Schaltgeräts 1 sowie zur Zwangsabschaltung bei Überlast (also einem durch das Schaltgerät 1 fließenden Überstrom) wird die Schützspule 21 durch Abschalten der Haltespannung entregt. Der Anker 25 und der Stößel 28 werden hierbei unter Wirkung der Rückdruckfeder 26 in die Auslösestellung gemäß FIG 2 gedrückt, wodurch die Bewegkontakte 13 und 14 wieder in ihre Öffnungsstellung zurückbewegt werden.

Im Falle eines Kurzschlusses in dem durch das Schaltgerät 1 geschlossenen Strompfad 10 werden gleichzeitig die Schützspule 21 entregt und die Kurzschlussauslöserspule 22 erregt. Unter Zusammenwirkung der durch die Kurzschlusssauslöserspule 22 und die Rückdruckfeder 26 auf den Anker 25 wirkenden Kräfte wird dabei der Stößel 28 zur Schnellabschaltung des Schaltgeräts 1 besonders schnell in seine Auslösestellung bewegt.

Das Schaltgerät 1 ist hierbei derart ausgelegt, dass es im Kurzschlussfall innerhalb von 5 ms abgeschaltet werden kann.

FIG 3 zeigt einen elektronischen Steuerschaltkreis 30 des Schaltgeräts 1. Dieser Steuerschaltkreis 30 umfasst einen ersten Schaltungsteil 31 zur Ansteuerung der Schützspule 21, einen zweiten Schaltungsteil 32 zur Ansteuerung der Kurzschlussauslöserspule 22 sowie eine gemeinsame Steuereinheit 33.

Der Schaltungsteil 31 ist im Wesentlichen gebildet durch eine Spannungsquelle 34 und einen Halbleiterschalter 35, die in Serie mit der Schützspule 21 geschaltet sind. Ein in FIG 3 eingetragener Widerstand 36 veranschaulicht nach Art eines Ersatzschaltbilds den ohmschen Widerstand der Schützspule 21. Parallel zu der Schützspule 21 ist im Rahmen des Schaltungsteils 31 eine Entregungsschaltung 37 geschaltet, die aus einer (in Sperrrichtung in das von der Spannungsquelle 34 erzeugten Potentialgefälle geschalteten) Freilaufdiode 38 und einer antiparallel hierzu geschalteten Zenerdiode 39 gebildet ist.

Der Schaltungsteil 32 umfasst ebenfalls eine Spannungsquelle 40 und einen Halbleiterschalter 41, die zusammen mit einem Ladewiderstand 42 in Serie mit der Kurzschlussauslöserspule 22 geschaltet sind. Ein in FIG 3 eingetragener Widerstand 43 veranschaulicht wiederum nach Art eines Ersatzschaltbilds den ohmschen Widerstand der Kurzschlussauslöserspule 22. Der Schaltungsteil 32 umfasst Des Weiteren als elektronischer Energiespeicher einen Kondensator 44, der der Spannungsquelle 40 und dem Ladewiderstand 42 parallelgeschaltet ist.

Die Halbleiterschalter 35 und 41 werden durch die Steuereinheit 33 angesteuert, die insbesondere durch einen Mikrocontroller mit einer darin implementierten Steuersoftware gebildet ist.

Zur Erregung bzw. Entregung der Schützspule 21 wird der Halbleiterschalter 35 durch die Steuereinheit 30 aufgesteuert (geschlossen bzw. elektrisch leitend geschaltet) bzw. zugesteuert (geöffnet bzw. gesperrt). In der Haltephase wird der Halbleiterschalter 35 hierbei durch die Steuereinheit 33 mit dem voreingestellten Pulsweitenverhältnis getaktet auf- und zugesteuert.

Beim Abschalten der Schützspule 21 bewirkt die Entregungsschaltung 37 eine beschleunigte Entregung der Schützspule 21, das heißt einen beschleunigten Zusammenbruch des durch die Spule 21 fließenden Stroms, indem die Spule 21 nach dem Öffnen des Halbleiterschalters 35 über die Zenerdiode 39, die Freilaufdiode 38 zur Ableitung des Spulenstroms überbrückt wird.

Im Normalbetrieb des Schaltgeräts 1 wird im Schaltungsteil 32 der Kondensator 44 bei geöffnetem Halbleiterschalter 41 über den Ladewiderstand 42 geladen. Im Kurzschlussfall wird der Halbleiterschalter 41 durch die Steuereinheit 33 geschlossen, so dass der Kondensator 44 über die Kurzschlussauslöserspule 22 entladen wird. Durch die in dem Kodensator 44 vorgehaltene elektrische Energie wird die Spule 22 hier wesentlich schneller erregt, als dies durch unmittelbare Aufschaltung der Spannungsquelle 40 möglich wäre.

Zur besonders schnellen Trennung der Bewegkontakte 13 und 14 von den zugeführten Festkontakten 11 und 12 - insbesondere im Kurzschlussfall - trägt des Weiteren auch bei, dass der Stößel 28 in seiner Betriebsstellung gemäß FIG 1 mit Abstand zu der Schaltbrücke 17 gelagert ist. Hierdurch werden der Anker 25 und der Stößel 28 nämlich beim Auslösen zunächst losgelöst von der Schaltbrücke 27 und der auf diese wirkenden Kontaktfeder 18 beschleunigt und treffen hierdurch bereits mit hoher Geschwindigkeit auf die Kontaktbrücke 17. Durch Impulsübertragung werden die Bewegkontakte 13 und 14 hierbei besonders schnell in ihre Öffnungsstellung verlagert, was einen schnellen Zusammenbruch des durch den Strompfad 10 fließenden Stromes begünstigt.

Als Sicherheitsmaßnahme werden beide Spulen im entregten Zustand durch den Steuerschaltkreis 30 mit einer geringen Spannung beaufschlagt, unter deren Wirkung durch die Spulen stets ein geringer Ruhestrom fließt. Die Steuereinheit 33 überwacht diese Ruheströme fortlaufend und veranlasst bei einem Zusammenbruch des Ruhestroms - beispielsweise infolge eines Leistungsbruchs in einer der Spulen 21 und 22 - die Abschaltung des Schaltgeräts.

Eine zweite Ausführungsform des Schaltgeräts 1 ist in den FIG 4 und 5 in der Schließstellung bzw. Öffnungsstellung des Hauptkontaktsystems 2 dargestellt. Diese Ausführungsform des Schaltgeräts 1 unterscheidet sich von der Ausführungsform gemäß FIG 1 und 2 dadurch, dass die Schaltbrücke 17 über die Kontaktfeder 18 unmittelbar an dem Stößel 28 gelagert ist. Das Koppelglied 4 umfasst hierzu als mit dem Stößel 28 mitlaufendes Widerlager für die Kontaktfeder 18 eine Lagerplatte 50, die freiendseitig an dem - hier durch die Schaltbrücke 17 hindurchstehenden Stößel - 28 angebracht ist.

In der Ausführung des Schaltgeräts 1 gemäß FIG 4 und 5 wirken die Kontaktfeder 18 und die Rückdruckfeder 16 somit in die gleicher Richtung auf den Stößel 28.

In FIG 6 ist ferner eine alternative Ausführungsform des Hauptkontaktsystems 2 dargestellt. Dieser unterscheidet sich von den vorstehenden Ausführungsformen dadurch, dass die Schaltbrücke 17 nicht linear verschiebbar, sondern um eine Achse 60 zwischen der (in FIG 6 mit durchgezogenen Linien dargestellten) Schließstellung und der (in FIG 6 mit gestrichelten Linien angedeuteten) Öffnungsstellung der Bewegkontakte 13 und 14 verschwenkbar ist.

Der Gegenstand der Erfindung ist nicht auf die vorstehend beschriebenen Ausführungsbeispiele beschränkt. Vielmehr können weitere Ausführungsformen der Erfindung von dem Fachmann aus der vorstehenden Beschreibung abgeleitet werden. Insbesondere können die anhand der verschiedenen Ausführungsbeispiele beschriebenen Einzelmerkmale der Erfindung und deren Ausgestaltungsvarianten auch in anderer Weise miteinander kombiniert werden.

## Patentansprüche

1. Schaltgerät (1)
- mit einem Hauptkontaktsystem (2), das mindestens einen Festkontakt (11,12) und mindestens einen zugehörigen Bewegkontakt (13,14) aufweist, wobei der Bewegkontakt (13,14) reversibel zum Schließen und Trennen eines Strompfades (10) zwischen zwei Schaltstellungen, nämlich einer Schließstellung und einer Öffnungsstellung gegenüber dem Festkontakt (11,12) bewegbar ist,
- mit einer bipolaren elektromagnetischen Antriebseinheit (3), die einen beweglichen Anker (25) sowie eine erste ortsfeste Magnetspule (21) und eine zweite ortsfeste Magnetspule (22) zur reversiblen Bewegung des Ankers (25) zwischen zwei permanentmagnetisch stabilisierten Ankerlagen aufweist, und
- mit einem Koppelglied (4) zur Übertragung einer Stellkraft von der Antriebseinheit (3) auf den Bewegkontakt (13,14), wobei das Koppelglied (4) zwischen einer mit der Schließstellung des Bewegkontakts (13,14) korrespondierenden Betriebsstellung und einer mit der Öffnungsstellung des Bewegkontakts (13,14) korrespondierenden Auslösestellung bewegbar ist,
- wobei durch selektive Erregung der ersten Magnetspule (5) der Bewegkontakt (13,14) in die Schließstellung bewegbar ist, und durch selektive Erregung der ersten Magnetspule (22) der Bewegkontakt (13,14) innerhalb einer für einen Kurzschluss in dem Strompfad (10) zulässigen Mindestabschaltzeit in die Öffnungsstellung bewegbar ist,
**dadurch gekennzeichnet,**
- **dass** bei entregten Magnetspulen (21,22) der Bewegkontakt (13,14) monostabil in der Öffnungsstellung gehalten ist,
- und **dass** das Schaltgerät (1) mindestens eine Rückdruckfeder (26) umfasst, die das Koppelglied (4) in Richtung auf die Auslösestellung vorspannt,

2. Schaltgerät (1) nach Anspruch 1, mit mindestens einer Kontaktfeder (18), die den Bewegkontakt (13,14) in Richtung auf eine seiner beiden Schaltstellungen vorspannt.

3. Schaltgerät (1) nach einem der Ansprüche 1 bis 2, mit einem elektronischen Steuerschaltkreis (30) zur Ansteuerung der ersten Magnetspule (21) und/oder der zweiten Magnetspule (22).

4. Schaltgerät (1) nach Anspruch 3,
wobei der Steuerschaltkreis (30) dazu eingerichtet ist, die erste Magnetspule (21) durch einen getakteten Haltestrom teilzuerregen, so dass der Bewegkontakt (13,14) in der Schließstellung gehalten ist.

5. Schaltgerät (1) nach Anspruch 3 oder 4,
wobei der Steuerschaltkreis (30) eine Entregungsschaltung (37) zur beschleunigten Entregung der ersten Magnetspule (21) bei einem Kurzschluss in dem Strompfad (10) aufweist.

6. Schaltgerät (1) nach einem der Ansprüche 3 bis 5,
wobei der Steuerschaltkreis (30) einen elektrischen Energiespeicher (44), insbesondere einen Kondensator zur Erregung der zweiten Magnetspule (22) bei einem Kurzschluss in dem Strompfad (10) aufweist.

7. Schaltgerät (1) nach den Ansprüchen 3 und 6,
wobei der Steuerschaltkreis (30) dazu eingerichtet ist, zum betriebsmäßigen Abschalten des Strompfades (10) bei Normallast oder bei Überlast in dem Strompfad (10) beide Magnetspulen (21,22) zu entregen bzw. in entregtem Zustand zu belassen.

8. Schaltgerät (1) nach einem der Ansprüche 1 bis 7,
wobei das Koppelglied (4) in seiner Betriebsstellung von dem Bewegkontakt (13,14) entkoppelt ist, und wobei das Koppelglied (4) durch die Antriebseinheit (3) bei einem Kurzschluss in dem Strompfad (10) in Richtung auf seine Auslösestellung beschleunigbar ist, so dass es erst mit einem von Null verschiedenen Impuls mittelbar oder unmittelbar auf den Bewegkontakt (13,14) stößt.

9. Schaltgerät (1) nach einem der Ansprüche 1 bis 8,
wobei die erste Magnetspule (21) und/oder die zweite Magnetspule (22) in entregtem Zustand mit einem geringen Ruhestrom beaufschlagt sind.

## Claims

1. Switching device (1)
- with a main contact system (2), which has at least one fixed contact (11,12) and at least one associated movable contact (13,14), wherein the movable contact (13,14) can be moved in a reversible manner in respect of the fixed contact (11,12) to close and isolate a current path (10) between two switch positions, namely a closed position and an open position,
- with a bipolar electromagnetic drive unit (3), which has a movable armature (25) as well as a first stationary magnet coil (21) and a second stationary magnet coil (22) for reversibly moving the armature (25) between two permanently magnetic stabilised armature positions, and
- with a coupling member (4) for transmitting an actuating force from the drive unit (3) to the movable contact (13,14), wherein the coupling member (4) can be moved between an operating position corresponding with the closed position of the movable contact (13,14) and a trip position corresponding with the open position of the movable contact (13,14),
- wherein the movable contact (13,14) can be moved into the closed position through selective excitation of the first magnet coil (5), and the movable contact (13,14) can be moved into the open position through selective excitation of the first magnet coil (22) within a minimum switch-off time permissible for a short circuit in the current path (10),
**characterised in that**
- with de-excited magnet coils (21,22) the movable contact (13,14) is held in the open position in a monostable manner, and
- the switching device (1) comprises at least one back pressure spring (26) which pretensions the coupling member (4) in the direction towards the trip position.

2. Switching device (1) according to claim 1,
with at least one contact spring (18) which pretensions the movable contact (13,14) in the direction towards one of its two switch positions.

3. Switching device (1) according to one of claims 1 to 2,
with an electronic control circuit (30) for controlling the first magnet coil (21) and/or the second magnet coil (22).

4. Switching device (1) according to claim 3,
wherein the control circuit (30) is designed to partially excite the first magnet coil (21) through a clocked holding current, so that the movable contact (13,14) is held in the closed position.

5. Switching device (1) according to claim 3 or 4,
wherein the control circuit (30) has a de-excitation circuit (37) for the accelerated de-excitation of the first magnet coil (21) in the event of a short circuit in the current path (10).

6. Switching device (1) according to one of claims 3 to 5,
wherein the control circuit (30) has an electrical energy store (44), in particular a capacitor, for the excitation of the second magnet coil (22) in the event of a short circuit in the current path (10).

7. Switching device (1) according to claims 3 and 6, wherein the control circuit (30) is designed to de-excite both magnet coils (21,22) or leave them in a de-excited state in order to switch off the current path (10) in an operationally-correct manner with normal load or in the event of overload in the current path (10).

8. Switching device (1) according to one of claims 1 to 7,
wherein the coupling member (4) is decoupled from the movable contact (13,14) in its operating position, and wherein the coupling member (4) can be accelerated by the drive unit (3) in the direction towards its trip position in the event of a short circuit in the current path (10), so that it only hits the movable contact (13,14) indirectly or directly with a non-zero pulse.

9. Switching device (1) according to one of claims 1 to 8,
wherein a low rest current is applied to the first magnet coil (21) and/or the second magnet coil (22) in a de-excited state.

## Revendications

1. Appareil (1) de coupure
- comprenant un système (2) de contact principal, qui a au moins un contact (11, 12) fixe et au moins un contact (13, 14) mobile associé, le contact (13, 14) mobile pouvant être déplacé par rapport au contact (11, 12) fixe réversiblement pour fermer et couper un trajet (10) de courant entre deux positions de commutation, à savoir une position de fermeture et une position d'ouverture,
- comprenant une unité (3) d'entraînement électromagnétique bipolaire, qui a une armature (25) mobile, ainsi qu'une première bobine (21) d'électroaimant à poste fixe et une deuxième bobine (22) d'électroaimant pour déplacer réversiblement l'armature (25) entre deux positions d'armatures stabilisées par magnétisme permanent et
- comprenant un élément (4) de couplage pour transmettre une force de réglage de l'unité (3) de transmission au contact (13, 14) mobile, l'élément (4) de couplage étant mobile entre une position de fonctionnement correspondant à la position de fermeture du contact (13, 14) mobile et une position de déclenchement correspondant à la position d'ouverture du contact (13, 14) mobile,
- dans lequel, par excitation sélective de la première bobine (5) d'électroaimant, le contact (13, 14) mobile peut être mis dans la position de fermeture et, par excitation sélective de la première bobine (22) d'électroaimant, le contact (13, 14) mobile peut être mis dans la position d'ouverture dans un temps de coupure minimum admissible pour un court-circuit dans le trajet (10) de courant,
**caractérisé**
**en ce que**, si les bobines (21, 22) d'électroaimant sont excitées, le contact (13, 14) mobile est maintenu de manière monostable dans la position d'ouverture
et **en ce que**
- l'appareil (1) de coupure comprend au moins un ressort (26) de compression de poussée, qui précontraint l'élément (4) de couplage en direction de la position de déclenchement.

2. Appareil (1) de coupure suivant la revendication 1, comprenant au moins un ressort (18) de contact, qui précontraint le contact (13, 14) mobile en direction de ses deux positions de commutation.

3. Appareil (1) de coupure suivant l'une des revendications 1 à 2, comprenant un montage (30) électronique de commande pour exciter la première bobine (21) d'électroaimant et/ou la deuxième bobine (22) d'électroaimant.

4. Appareil (1) de coupure suivant la revendication 3,
dans lequel le montage (30) de commande est conçu pour exciter partiellement la première bobine (21) d'électroaimant par un courant de maintien cadencé, de manière à maintenir le contact (13, 14) mobile dans la position de fermeture.

5. Appareil (1) de coupure suivant la revendication 3 ou 4,
dans lequel le montage (30) de commande a un circuit (37) de désexcitation pour la désexcitation accélérée de la première bobine (21) d'électroaimant s'il y a un court-circuit dans le trajet (10) de courant.

6. Appareil (1) de coupure suivant l'une des revendications 3 à 5,
dans lequel le montage (30) de commande a un accumulateur (44) d'énergie électrique, notamment un condensateur pour l'excitation de la deuxième bobine (22) d'électroaimant s'il y a un court-circuit dans le trajet (10) de courant.

7. Appareil (1) de coupure suivant les revendications 3 et 6,
dans lequel le montage (30) de commande est conçu pour interrompre, d'une manière conforme au fonctionnement, le trajet (10) du courant, s'il y a une charge normale ou s'il y a une surcharge dans le trajet (10) du courant, pour désexciter les deux bobines (21, 22) d'électroaimant ou les charger à l'état désexciter.

8. Appareil (1) de coupure suivant l'une des revendications 1 à 7,
dans lequel l'élément (4) de couplage est, dans sa position de fonctionnement, découplé du contact (13, 14) mobile et dans lequel l'élément (4) de couplage peut, par l'unité (3) d'entraînement, être accéléré en direction de sa position de déclenchement s'il y a un court-circuit dans le trajet (10) du courant de manière à, par une impulsion différente de zéro, pousser directement ou indirectement le contact (13, 14) mobile.

9. Appareil (1) de coupure suivant l'une des revendications 1 à 8,
dans lequel la première bobine (21) d'électroaimant et/ou la deuxième bobine (22) d'électroaimant sont, dans un état désexcité, alimentées par un courant de repos peu intense.
